# FASCICULE DE BREVET EUROPEEN

(11) **EP 0 122 222 B1**
(45) Date de publication et mention de la délivrance du brevet: **04.11.1987**
(21) Numéro de dépôt: 84810064.0
(22) Date de dépôt: 06.02.1984
(51) Int. Cl.: D05B 3/00, D05B 21/00, D05B 27/02

(54) **Machine à coudre**
Nähmaschine
Sewing machine

(30) Priorité: 10.02.1983 CH 737/83
(43) Date de publication de la demande: 17.10.1984
(73) Titulaire: MEFINA S.A., CH-1700 Fribourg (CH)
(72) Inventeur: Baruffa, Olindo, CH-1226 Thonex (CH); Jimenez, Antonio, CH-1217 Meyrin (CH)
(74) Mandataire: Ardin, Pierre

## Description

L'invention a pour objet une machine à coudre, comprenant des organes de commande et de positionnement latéraux de la barre porte-aiguille et du réglage de l'amplitude et du sens du déplacement du matériau à coudre.

Par le brevet suisse N° 277.952, on connaît une machine à coudre, dans laquelle les déplacements latéraux de la barre porte-aiguille et l'avancement du transporteur sont commandés par deux cames, fixées de manière amovible sur un arbre d'entraînement, en mouvement continu, de façon remplaçable par d'autres cames et permutables entre elles.

On connaît aussi, par la demande de brevet allemand N° 27 34404, une machine du même type dans laquelle la position latérale de la barre porte-aiguille est déterminée par le profil unique d'une came commandée par un moteur électrique asservi. Le tâteur coopérant avec ce profil de came est soulevé périodiquement par une autre came indépendante de ce moteur pour permettre à ce dernier de prendre la position angulaire désirée, sans avoir à vaincre les forces de réaction du tâteur.

Afin d'automatiser, de simplifier et d'augmenter les possibilités de couture, la machine selon l'invention est caractérisée en ce que d'une part elle comprend un premier moteur asservi actionnant au moins deux profils de came, le premier profil permettant, au contact d'un premier tâteur d'assurer le positionnement latéral de la barre porte-aiguille, et le second profil coopérant avec le premier profil contre lequel un troisième tâteur prend appui pour assurer le débrayage de la barre porte-aiguille, et d'autre part un second moteur asservi actionnant au moins un profil de came déterminant, au contact d'un quatrième tâteur, l'amplitude de l'avance ou du recul du matériau à coudre.

Les dessins annexés représentent schématiquement et à titre d'exemple une forme d'exécution de la machine selon l'invention.
La figure 1 en est une vue partielle, représentant le bras supérieur de la machine en élévation de face avec arrachements.
La figure 2 en est une vue partielle, représentant la tête de la machine en coupe selon II-II de la figure 1.
La figure 3 est une vue à plus grande échelle, partiellement en coupe axiale de la barre porte-aiguille, représentée à la figure 2.
La figure 4 est une vue similaire à la figure 3, représentant la barre porte-aiguille en position débrayée.
La figure 5 est une vue en perspective de la came de commande, représentée aux figures 1 et 2.
La figure 6 est un schéma des fonctions de la came, représentée à la figure 5.
La figure 7 représente une variante de l'organe de débrayage de la barre porte-aiguille.
La figure 8 est une vue partielle de dessus avec arrachement du bâti inférieur de la machine.
La figure 9 en est une vue en coupe transversale selon IX-IX de la figure 8.
La figure 10 est une vue en coupe transversale selon X-X de la figure 8.
La figure 11 en est une vue en coupe transversale selon XI-XI de la figure 8.
La figure 12 en est une vue en coupe transversale selon XII-XII de la figure 8.
La figure 13 est une vue éclatée, vue de droite à gauche, de la figure 12.
La figure 14 en est une vue en coupe selon XIV-XIV de la figure 8.
La figure 15 est une vue en coupe selon XV-XV de la figure 14.
La figure 16 est un schéma des fonctions de la came de commande, représentée aux figures 8 et 9.

Comme représenté aux figures 1 et 2 du dessin, la machine à coudre comprend une barre porte-aiguille tubulaire 1, montée de façon coulissante dans un berceau pivotant 2, le mouvement de va-et-vient longitudinal de la barre porte-aiguille 1 étant assuré par un tourillon 3, accouplé à une bielle 4, actionnée par un plateau excentrique 5, monté sur l'arbre d'entraînement principal 12 de la machine.

Comme représenté aux figures 5 et 6, une came 29 comporte deux profils complémentaires B et C de commande de la couture zig-zag. Pour ce faire, la came 29 est soumise à un mouvement oscillant alternatif d'amplitude déterminée par un moteur asservi 28. En couture droite, le positionnement latéral d'une aiguille fixée à la barre porte-aiguiile 1 est également commandé par la position angulaire de la came 29, déterminée par le moteur asservi 28. Cet asservissement permet d'obtenir des variations infinies de la largeur du point, respectivement du positionnement latéral de la barre porte-aiguille.

Comme représenté aux figures 2 et 6, la commande du mouvement transversal de la barre porte-aiguille est assurée par le profil C de la came 29, contre lequel un tâteur 37 solidaire de l'extrémité supérieure du berceau 2 prend appui, tandis que le profil B sert de suiveur et rattrapeur de jeu, contre lequel un tâteur 39 monté sur un bras de levier 38 monté pivotant sur l'axe d'oscillation 6 du berceau 2 prend appui, les tâteurs 37 et 39 étant maintenus au contact des profils de came B, C par un ressort antagoniste 40.

Comme représenté aux figures 3 et 4, un organe de commande 26 du débrayage de la barre porte-aiguille 1 est monté pivotant sur un axe transversal 24 à l'intérieur de la barre porte-aiguille 1. Une tige 18 présente une rampe 22, qui, lorsqu'on l'insère contre l'action d'un ressort de rappel 25, entre la paroi interne de la barre porte-aiguille 1 et la tête 23 de l'organe de commande 26, le fait pivoter sur l'axe 24. De ce fait, l'obturateur 17 de l'organe de commande 26 repousse le téton 9 hors de l'ouverture 11 contre l'action du ressort 10. Il en résulte que le tourillon 3 coulisse sur la barre porte-aiguille 1, qui demeure en position haute sous l'action d'un ressort, son anneau de serrage 13 étant retenu par une butée.

Comme représenté aux figures 5 et 6, la came 29 comprend un 3ème profil A_{1'} A₂, A₃, contre lequel prend appui un tâteur 30 d'un levier 31, articulé sur un axe 21 (fig. 2).

Lorsque le moteur asservi 28 entraîne la came 29, représentée à la figure 2 dans le sens des aiguilles d'une montre, le tâteur 30 prenant appui sur la rampe en A₁ passera en A₃ et le levier 31 amènera un organe d'appui 32 en position de debrayage de la barre porte-aiguille 1, du fait qu'il se trouve alors en regard de l'extrémité libre de la tige de débrayage 18, qu'il actionne lors de la remontée de la barre porte-aiguille 1.

La butée de retenue de l'anneau de serrage 13 peut être avantageusement remplacée par l'organe d'appui 32, pour autant que l'extrémité supérieure de la tige 18 (fig. 7) présente un dégagement 20, permettant à l'organe d'appui 32 de retenir la barre porte-aiguille 1 en position d'embrayage, lorsque le tâteur 30 prend appui sur la position A₂ du 3ème profil de came.

La position latérale de la barre porte-aiguille 1 demeure déterminée par un prolongement D, E des profils de came B et C, lorsque le tâteur 30 se trouve en position A₂ ou A₃.

Moyennant d'autres profils la came 29 pourrait encore assurer d'autres fonctions telles que le réglage de la tension du fil par exemple.

Comme representé aux figures 8 à 12, une came 83 positionnée angulairement par un moteur asservi 70 commande l'amplitude de l'avance et du recul de la griffe de transport 47, solidaire d'un support de griffe 46 par l'intermédiaire d'un tâteur 63, solidaire d'un levier 64 et au contact du profil 62 de la came 83, cette commande étant transmise par le levier 64, articulé au bâti, déterminant par l'intermédiaire de biellettes 65 et 66 la position angulaire d'une biellette 61, les biellettes 66 et 61 étant solidaires d'un même axe 67, pivoté dans le bâti. La position angulaire de la biellette 61 détermine le sens et l'amplitude du déplacement du support de griffe 46 par l'intermediaire de biellettes 57, 52, cette dernière étant reliée par un axe 54 à une articulation 55, 56, l'axe commun 53 des biellettes 57, 52 étant actionne par un excentrique 50 et une bielle 51.

Comme représenté à la figure 9, un levier 94 articulé au bâti, muni d'un tâteur 95 au contact d'un profil 97, parallèle à un profil 62, assure le contact du tâteur 63 contre le profil 62, sous l'effet d'un ressort de rappel 96 reliant le levier 64 au levier 94, formant ainsi un parallélogramme, constituant un dispositif de rattrapage de jeu à couple sensiblement constant.

Comme représenté aux figures 8, 14 et 15, un second profil 93 de la came 83 commande par un levier 85 la position angulaire d'une pièce 87, pivotée dans un palier 92 du bâti et oriente un plan 88, solidaire de la pièce 87, angulairement par rapport à la direction traditionnelle de couture de la griffe 47, de façon à produire un déplacement latéral du support de griffe 46, contre l'action d'un ressort de rappel, du fait de l'oscillation produite par l'excentrique 89 d'une fourche 69, pivotant sur un axe 68, la fourche 69 comprenant des billes 86 disposées entre le support de griffe 46 et le plan 88.

Selon l'orientation du plan 88, le déplacement latéral du support de griffe 46 s'effectue perpendiculairement à la direction de couture traditionnelle dans l'un ou l'autre sens (gauche ou droite, voir figure 8).

Alternativement le plan 88 pourrait osciller avec la pièce 87 dans le palier 92 du bâti par l'intermédiaire d'un excentrique, l'amplitude et le sens du déplacement latéral du support de griffe 46 étant déterminés par la position des billes 86 le long du plan 88.

Comme représenté aux figures 12 et 13, le support de griffe 46 prend appui sur une bielle de support à rotules 45, afin de permettre aussi bien le déplacement longitudinal que transversal ou le déplacement transversal et longitudinal simultané du support de griffe 46.

Comme représenté aux figures 8 et 12, une came excentrée 41 solidaire de l'arbre inférieur 42 de la machine actionne un levier 43 pivoté sur un axe 44, solidaire du bâti inférieur, assurant la remontée d'un support de griffe 46 par l'intermédiaire de la bielle de support à rotules 45. En déplaçant le levier 43 vers la gauche de la figure 8, sur l'axe 44 au moyen du poussoir manuel 49, le levier 43 vient reposer sur un élément cylindrique 48. Il en résulte une interruption du transport du tissu par la griffe 47, du fait qu'il n'y a plus de remontée de la griffe, celle-ci restant en-dessous du plan de couture, suite à l'effacement de la bielle de support à rotules 45 (voir figure 13).

Le déplacement du levier 43 pour la mise en ou hors fonction de la griffe de transport 47 pourrait être assuré par un autre profil de la came 83.

On a représenté schématiquement quelques fonctions qui peuvent être assurées par les profils 62 et 93 de la came 83, de gauche à droite de la figure 16, réalisables par la combinaison des deux directions de transport du tissu, l'une par rapport à l'autre.

F₁ correspond au réglage de l'amplitude de la longueur du point lors du transport en marche arrière de 0 au maximum Mᵢ, le profil 93 de la came 83 maintenant le plan 88 parallèle à la direction de couture traditionnelle.

F₂ correspond au réglage en marche avant de la longueur du point 0 au maximum M₂, le profil 93 de la came 83 maintenant le plan 88 parallèle à la direction de couture traditionnelle.

F₃ correspond à un déplacement en biais d'une couture en marche avant de longueur de point variable combinée à un déplacement latéral a gauche avec intervention du levier 85, actionné par le profil 93 de la came 83.

F₄ correspond à une zone de réglage fin avant arrière, la pente du profil 62 de la came 83 étant réduite pour permettre un réglage plus précis de petites longueurs de point, pour un même angle d'oscillation de la came 83 qu'en F₁ et F₂, par exemple pour la couture de bourdons, boutonnieres, etc., le profil 93 de came 83 maintenant le plan 88 parallèle à la direction de couture traditionnelle.

F₅ correspond à une combinaison de transport avant arrière et gauche droite, déterminée par le prolil 62 de la came 83, en coopération avec le levier 85, au contact du profil 93 de came 83, permettant ainsi les combinaisons suivantes:
a: transport arrière + transport latéral à droite
b: pas de transport
c: transport avant + transport latéral à gauche
d: transport avant uniquement
e: transport avant + transport latéral à droite
f: transport latéral à droite uniquement
g: transport arrière uniquement
h: transport arrière + transport latéral à gauche
   i: transport latéral à gauche uniquement
   Il en résulte que selon la position angulaire de la came 83, il est possible de réaliser des coutures ponctuelles linéaires et multidirectionnelles.

F₆ correspond au réglage de l'amplitude du transport latéral d'un maximum M₃ vers la droite à un maximum M₄ vers la gauche en passant par une position correspondant à un transport nul.

La synchronisation des divers organes de commande est assurée entre l'arbre d'entraînement principal 12 et l'arbre inférieur 42 par la courroie 90 et sous contrôle d'un disque d'asservissement 91, monté sur l'un de ces arbres. Les moteurs asservis peuvent être gérés par un ou plusieurs microprocesseurs.

## Revendications

1. Machine à coudre comprenant deux moteurs électriques asservis (28, 70) agissant par l'intermédiaire de cames (29; 83) respectivement sur des organes de commande du positionnement latéral de la barre porte-aiguille et sur des organes de commande du réglage de l'amplitude et du sens du déplacement du matériau à coudre, caractérisée en ce que le premier moteur asservi (28) actionne au moins deux profils de came (C et A1, A2, A3), le premier profil (C) permettant, au contact d'un premier tâteur (37), d'assurer le positionnement latéral de la barre porte-aiguille (1) et le second profil (A1, A2, A3) coopérant avec un deuxième tâteur (30) pour assurer le débrayage de la barre porte-aiguille (1) lorsque celle-ci est dans une position bien déterminée, contrôlée par le premier profil.

2. Machine à coudre selon la revendication 1, caractérisée en ce qu'au moins un profil complémentaire actionné par un des moteurs asservis (28, 70) assure au moins une autre fonction de la machine à coudre.

3. Machine à coudre selon la revendication 1, caractérisée en ce qu'elle comprend un troisième profil (B) solidaire et sensiblement parallèle au premier profil (C) et au contact duquel un deuxième tâteur (38) permet d'assurer le contact du premier tâteur (37) sur le profil (C).

4. Machine à coudre selon la revendication 1, caractérisée en ce que le premier tâteur (37) est solidaire du berceau pivotant (2) dans lequel est engagée la barre porte-aiguille (1).

5. Machine à coudre selon la revendication 1, selon laquelle le deuxième moteur (70) entraîne une came (83) de cummande d'une griffe (47) de transport du matériau à coudre, caractérisée en ce que ladite came (83) comprend deux profils de came (62, 97) avec lesquels coopèrent deux tâteurs (63 et 95) solidaires de deux leviers (64 et 94), les deux leviers (64 et 94) étant reliés l'un à l'autre par un ressort de rappel (96), le tout de façon qu'un tâteur (95) serve de suiveur et de rattrapeur de jeu.

6. Machine à coudre selon les revendications 1 et 2, caractérisée en ce que le second moteur asservi (70) actionne simultanément au moins un second profil de came (93) commandant, au contact d'un levier (85), le déplacement latéral du matériau à coudre, le levier (85) au contact du second profil (93) commandant la position angulaire d'une pièce (87) pivotant dans un palier (92) du bâti, le tout de façon à orienter un plan (88) solidaire de la pièce (87) angulairement par rapport à la direction traditionnelle de couture de la griffe (47), un excentrique (89) solidaire d'un axe (42) faisant osciller une fourche (69) sur un axe (68) comprenant au moins un organe d'appui (86) disposé entre le support de griffe (46) et le plan (88) contre l'action d'un ressort de rappel, l'amplitude et le sens du déplacement latéral du support de griffe (46) étant modifié en fonction de l'orientation du plan (88).

## Patentansprüche

1. Nähmaschine, mit zwei gesteuerten Elektromotoren (28, 70), welche mittels Nocken (29, 83) beziehungsweise auf Steuerorgane für die seitliche Einstellung der Nadelstange und auf Steuerorgane zum Regulieren der Amplitude und der Richtung der Verschiebung des zu nähenden Materials wirken, dadurch gekennzeichnet, dass der erste gesteuerte Motor (28) zumindest zwei Nockenprofile (C und A 1, A2, A3) antreibt, wobei das erste Profil (C) es erlaubt, im Kontakt mit einem ersten Fühler (37), die seitliche Einstellung der Nadelstange (1) sicherzustellen, und wobei das zweite Profil (A1, A2, A3) mit einem zweiten Fühler (30) zusammenwirkt, um das Auskuppeln der Nadelstange (1) zu bewirken, wenn diese in einer genau bestimmten, durch das erste Profil kontrollierten Lage ist.

2. Nähmaschine gemäss Anspruch 1, dadurch gekennzeichet, dass zumindest ein zusätxliches, von einem der gesteuerten Motoren (28, 70) angetriebenes Profil zumindest eine weitere Funktion der Nähmaschine bewerkstelligt.

3. Nähmaschine gemäss Anspruch 1, dadurch gekennzeichnet, dass sie ein drittes, mit dem ersten Profil (C) fest verbundenes und zu diesem merklich paralleles Profil (B) aufweist, und in Berührung dessen ein zweiter Fühler (38) es erlaubt, den Kontakt des ersten Fühlers (37) auf dem Profil (C) sicherzustellen.

4. Nähmaschine gemäss Anspruch 1, dadurch gekennzeichnet, dass der erste Fühler (37) formschlüssig mit dem Schwenkträger (2) ist, mit welchem die Nadelstange (1) verbunden ist.

5. Nähmaschine gemäss Anspruch 1, in welcher der zweite Motor (70) einen Steuernocken (83) für einen Transportgreifer (47) für das zu nähende Material antreibt, dadurch gekennzeichnet, dass der benannte Nocken (83) zwei Nockenprofile (62, 97) aufweist, mit welchen zwei mit zwei Hebeln (64 und 94) fest verbundene Fühler (63 und 95) zusammenwirken, wobei die zwei Hebel (64 und 94) miteinander über eine Rückzugfeder (96) derart verbunden sind, dass ein Fühler (95) als Folge- und Spielausgleichsorgan dient.

6. Nähmaschine gemäss den Ansprüchen 1 und 2, dadurch gekennzeichnet, dass der zweite gesteuerte Motor (70) gleichzeitig zumindest ein zweites Nockenprofil (93) antreibt, welches in Berührung mit einem Hebel (85) die seitliche Verschiebung des zu nähenden Materials steuert, wobei der Hebel (85) in Berührung mit dem zweiten Profil (93) die Winkelstellung eines in einem Lager (92) des Rahmens drehenden Stückes (87) derart steuert, dass eine zum Stück (87) gehörende Fläche (88) winkelmässig gegenüber der herkömmlichen Nährichtung des Greifers (47) gerichtet wird, wobei ein mit einer Achse (42) formschlüssiger Excenter (89) eine Gabel (69) auf einer Achse (68) zum Schwingen bringt, welche Gabel zumindest ein Stützorgan (86) aufweist, das zwischen der Greiferauflage (46) und der Fläche (88) entgegen der Wirkung einer Rückzugfeder angeordnet ist, wobei die Amplitude und die Richtung der seitlichen Verschiebung der Greiferauflage (46) in Abhängigkeit der Stellung der Fläche (88) verändert wird.

## Claims

1. Sewing machine comprising two controlled electrical motors (28, 70) driving by way of cams (29, 83), respectively controlling parts for the lateral positioning of the needle holder bar and controlling parts for the adjustment of the amplitude and of the direction of the movement of the material to be sewn, characterized in that the first controlled motor (28) drives at least two cam shapes (C and A1, A2, A3), the first shape (C) making it possible, by contact with a first feeler (37), to assure the lateral positioning of the needle holder bar (1), and the second shape (A1, A2, A3) working with a second feeler (30) to assure the disengaging of the needle holder bar (1), when the latter is in a well-determined position, controlled by the first shape.

2. Sewing machine according to Claim 1, characterized in that at least an additional shape driven by one of the contolled motors (28, 70) assures at least another function of the sewing machine.

3. Sewing machine according to claim 1, characterized in that a third shape (B) rigidly connected with and parallel to the first shape (C), and by contact with which a second feeler (38) makes it possible to assure the contact of the first feeler (37) on the shape (C).

4. Sewing machine according to claim 1, characterized in that the first feeler (37) is rigidly connected with the swivelling cradle (2) in which the needle holder bar (1) is engaged.

5. Sewing machine according to claim 1, according to which the second controlled motor (70) drives a controlling cam (83) for a feed dog (47) of the material to sewn, characterized in that the said cam (83) comprises two cam shapes (62, 97) working with two feelers (63 and 95) which are rigidly connected with two levers (64 and 94), said two levers (64 and 94) being connected to one another by a return spring (96) so that one feeler (95) serves to follow and take up play.

6. Sewing machine according to claims 1 and 2, characterized in that the second controlled motor (70) drives simultaneously at least a second cam shape (93) that controls, by contact with a lever (85), the lateral movement of the material to be sewn, the lever (85) by contact with a second shape (93) controlling the angular position of a part (87) that pivots in a bearing (92) of the frame, so as anglularly to orient a plane (88) rigidly connected with the part (87) in relation to the standard sewing direction of the feed dog (47), an eccentric (89) connected to a shaft (42) causing oscillation of a fork (69) on a shaft (68) comprising at least a support element (86) placed between the feed dog support (46) and the plane (88) against the action of a return spring, the amplitude and the direction of the lateral movement of the feed dog support (46) being modified as a function of the orientation of the plane (88).
